# EUROPÄISCHE PATENTSCHRIFT

(11) **EP 2 138 243 B1**
(45) Veröffentlichungstag und Bekanntmachung des Hinweises auf die Patenterteilung: **24.08.2011**
(21) Anmeldenummer: 09006256.3
(22) Anmeldetag: 08.05.2009
(51) Int. Cl.: B08B 9/093, B05B 15/02

(54) **Zielstrahlreiniger**
Shot blaster
Nettoyeur à jet ciblé

(30) Priorität: 08.05.2008 DE 202008006364 U
(43) Veröffentlichungstag der Anmeldung: 30.12.2009
(73) Patentinhaber: Casnico, Marino, 73765 Neuhausen (DE); Casnico, Pierre, 72760 Reutlingen (DE)
(72) Erfinder: Casnico, Marino, 73765 Neuhausen (DE); Casnico, Pierre, 72760 Reutlingen (DE)
(74) Vertreter: Ludewig, Rita

(56) Entgegenhaltungen:
- WO-A-2004/060577
- US-A- 5 215 254

## Beschreibung

Die Erfindung betrifft einen Zielstrahlreiniger zum Reinigen, Spülen, Desinfizieren und Sterilisieren insbesondere von überwiegend geschlossenen, schwer zugänglichen Behälterinnenräumen mit Hilfe flüssiger Medien.

Es sind eine Vielzahl durch Flüssigkeiten angetriebene Zielstrahlreiniger bekannt, die als Lanzenkörper mit einem Düsenkörper ausgestattet sind und über ein Kupplungsteil mit einem Antriebsmotor verbunden sind. Diese sind durch eine Lanze gekennzeichnet, die aus einem Rohr besteht, in dem axial eine von einem Antrieb angetriebene Antriebsachse geführt wird, an der am Rohrausgang ein Düsenkörper angeordnet ist, der über die Antriebsachse angetrieben wird. Das Lanzenrohr ist zwar verschlossen aber der Düsenkörper nicht. Die Reinigungsflüssigkeit wird über den Rohrinnenraum und ein Rohrverschlußteil in den Düsenkörper und aus diesem über die Düsenöffnungen wieder heraus befördert. Problem dieser Zielstrahlreiniger ist jedoch, daß insbesondere die offenen leicht zugänglichen Düsenkörper beim Reinigungsvorgang von außen und innen von Schmutzpartikeln, die aus dem zu reinigenden Behälter heraus gewaschen werden selbst verschmutzt werden. Wenn auf diese Weise verschmutzte Zielstrahlreiniger für neue Reinigungsarbeiten eingesetzt werden, können Sie die Schmutzpartikel in andere Behälter übertragen. Um das zu vermeiden, müssen sie regelmäßig demontiert und selbst gründlich gereinigt werden. In besonders sensiblen Anwendungsbereichen, wie der Nahrungsmittelindustrie, in der Medizin oder in der Chemieindustrie, ist dies ein zusätzliches arbeits- und kosten aufwendiges Erfordernis. Es sind je nach Anwendungsbereich auch Sprühdüsen bekannt, die so aufgebaut sind, daß der manuelle Reinigungsvorgang erleichtert werden kann, in dem beispielsweise das Ventil durch einen Schraubendreher angehoben werden kann. Eine andere Möglichkeit zum Entfernen von partikelförmigem Material besteht im Einsatz einer selbstreinigenden Düse, wobei eine Erhöhung des Druckmitteldruckes bewirkt, daß sich beispielsweise ein Tellerventil zusammen mit daran befestigten Dichtungseinrichtungen selbst von einem speziellen Gehäuse abhebt, welches die Dosieröffnung freigibt. Dies führt zu einer Änderung der Auslaßabmessungen der Dosieröffnung, damit festsitzende Partikel durch die Fluidströmung entfernt werden können.

Aus der DE 43 24 731 A1 ist eine selbst reinigende Sprühdüse, der Firma Spraying Systems Co., US, bekannt, die mit einem Standardfitting als Düsenkörper ausgebildet ist. Eine zu einer Einheit montierte Ventilanordnung wird teilweise in den Fitting eingesetzt und an diesem befestigt. Die Ventilanordnung umfaßt einen gesicherten Ventilsatz, der mittels einer Feder derart gegen einen Sprühkopf vorgespannt ist, daß der Ventilsitz mit dem Sprühkopf eine Dichtung bildet. Der Sprühkopf ist so ausgebildet, daß er keine komplette Dichtung mit dem Ventilsitz bildet, wobei ein Spalt in der Dichtung eine Dosieröffnung bildet, aus der das Fluid bei normalem Druckmitteldruck mit einem vorgegebenen Sprühmuster heraus gesprüht wird. Wenn auf den Sprühkopf eine Kraft ausgeübt wird, die ausreicht, um die Federvorspannung zu überwinden, trennt sich der Sprühkopf von dem Ventilsitz, wodurch die, zwischen den beiden Teilen gebildete, Dichtung unterbrochen und ein Spülen der Auslaßeinrichtungen durch das Fluid ermöglicht wird. Die dazu erforderliche Kraft kann von Hand ausgeführt oder durch eine Erhöhung des Druckmitteldrucks erzeugt werden. Diese selbstreinigende Sprühdüse weist eine komplizierte Konstruktion auf, die sich auf die Reinigung des Düsenkörpers beschränkt und nur durch zusätzliche manuelle oder maschinelle Druckeinwirkung funktioniert.

Die DE 691 21 248 T2 der Firma Toftjejorg, DK, offenbart ein Gerät zum Reinigen geschlossener Räume durch gesprühte Flüssigkeit. Das Gerät umfaßt ein Gehäuse mit einem feststehenden Teil, dem die Flüssigkeit zugeführt wird, und auf dem ein drehbares Teil montiert ist, an dem eine Nabe mit Sprühdüsen in Lagern aufgehängt ist und eine Turbine, die von der Flüssigkeit angetrieben wird sowie ein Planetengetriebe, das in dem feststehenden Teil zum Drehen des drehbaren Teils und der Düsen in einer solchen Weise montiert ist, daß die Flüssigkeit, die während der Drehung durch die Düsen ausgesprüht wird, den gesamten Innenraum der geschlossenen Räume reinigen kann, wobei das feststehende Teil einen gezahnten Rand umfaßt, der im Eingriff ist mit einem gezahnten Rand auf der Nabe, wobei beide Ränder vom Gehäuse umgeben sind. Das Gerät ist dadurch gekennzeichnet, daß sich das Getriebe, die gezahnten Ränder und die Lager zwischen den Teilen in einem Teil des Flüssigkeitsflusses erstrecken und zwar in einer solchen Weise, daß die Flüssigkeit nach Durchfließen des Geräts durch Schlitze nach außen geführt wird, die zwischen dem feststehenden Teil und dem drehbaren Teil und zwischen dem drehbaren Teil und der Nabe gebildet sind. Diese Reinigungsgeräte werden insbesondere zum Reinigen von Tanks in der Nahrungsmittelindustrie, der chemischen und pharmazeutischen Industrie und ähnlichen Bereichen benutzt, wo es auf besonders Sauberkeit solcher Räume ankommt.

Das hier beschriebene Gerät zur Reinigung geschlossener Räume verfügt zwar über eine Selbstreinigung im Düsenkörperbereich, ist jedoch durch einen kompakten, aufwendigen konstruktiven Aufbau gekennzeichnet, mit dem die Reinigung eines Lanzenkörpers nicht realisierbar ist.

Aus der WO 2004/060577 A1 ist auch ein Sprühsystem mit automatischer Düsenreinigungsvorrichtung bekannt. Die aus einem Außenrohr mit einer Anzahl axial angeordneter Sprühdüsen besteht, in dem eine Antriebsachse mit radial angeordneten Bürsten angeordnet ist. In das Außenrohr wird Flüssigkeit geleitet, die zwischen der drehenden Antriebsachse und dem Außenrohr verläuft, wodurch die Innenwand des Außenrohrs und die Düsen durch die drehende Antriebsachse mit den Bürsten und der Flüssigkeit gereinigt werden und die verschmutzte Flüssigkeit über einem Ausfluß ablaufen kann.

Diese Selbstreinigungsvorrichtung ist im wesentlichen für die Reinigung der Düsen geeignet. Die radiale Bürstenanordnung an der Antriebsachse unterliegt außerdem einem hohen Verschleiß.

Es war Aufgabe der Erfindung einen Zielstrahlreiniger mit einer einfachen, kostengünstigen, weitestgehend wartungsfreien und verschleißfesten Konstruktion zu schaffen, der unter Hochdruck- und Niederdruckbedingungen arbeiten kann und selbst nach oder während des Reinigungsprozesses innerhalb geschlossener Behälter ohne Demontage zu Reinigen, zu Spülen, zu Desinfizieren und zu Sterilisieren ist und der vielseitig in der Nahrungsmittelindustrie, der Medizin, der chemischen und pharmazeutischen Industrie sowie in anderen Bereichen einsetzbar ist, in denen es aus Sauberkeits- und Sicherheitsgründen auf besondere Sterilität ankommt.

Die Aufgabe wird durch einen Zielstrahlreiniger insbesondere zur Reinigung von Behältnissen wie Tanks und dergleichen mit Hilfe flüssiger Medien mit den Merkmalen des Anspruchs 1 gelöst.

Besonders hervorzuheben ist der einfache konstruktive Aufbau des Zielstrahlreinigers, der mit einem zweiten Flüssigkeitskreislauf ausgestattet ist, der separat innerhalb des Lanzenkörpers und des kugelförmig geschlossenen Lanzenkopfes geführt ist, wodurch der innere Lanzenkörper und der kugelförmig geschlossene Lanzenkopf des Zielstrahlreinigers nach seiner Benutzung oder gleichzeitig während der Reinigung eines Behälters ohne Demontage zu reinigen ist.

Der erfindungsgemäße zweite Flüssigkeitskreislauf benötigt keine zusätzlichen Bauteile am bekannten Zielstrahlreiniger. Es wird nur ein Flüssigkeitszuführungsteil, zwei ineinander angeordnete Rohre und ein geschlossener kugelförmiger Düsenkörper benötigt, die gemäß dem Oberbegriff des Anspruchs 1 miteinander verbunden sind und mit einem herkömmlichen Motorgetriebe Flüssigkeit in den Lanzenkörper und den Düsenkörper pumpen.

Der, für die Reinigung des Zielstrahlreinigers vorgesehene, zweite separate Flüssigkeitskreislauf ist insbesondere für Reinigungsarbeiten im Hochdruckbereich vorgesehen und, gemäß Anspruch 2, durch eine einfache separate Kanalführung über eine zweite Flüssigkeitseintrittsöffnung in dem Flüssigkeitszuführungsteil, einem ringförmigen Hohlraum zwischen der äußeren Rohrwand des Innenrohrs und der inneren Rohrwand des Außenrohrs des Lanzenkörpers, der axialen Öffnungen in dem feststehenden Zahnradkörper und den Auslaufschlitzen im Rotationsgrundkörper gebildet. Die Flüssigkeitsführung erfolgt auf dem, gemäß Anspruch 3, definierten Weg.

Die erfindungsgemäße Vorrichtungsanordnung hat den großen Vorteil, daß der konstruktive Aufbau des Zielstrahlreinigers durch den weitestgehend geschlossenen Lanzenkörper und den Lanzenkopf, relativ resistent gegen Verschmutzungen ist. Trotzdem auftretende Verschmutzungen des Zielstrahlreinigers, die beispielsweise durch aufsteigende Flüssigkeiten im Behälter oder verspritzte Schmutzpartikel, die sich an dem Gerät ansetzen, können nach Beendigung des Reinigungsprozesses leicht entfernt werden. Dazu muß der Zielstrahlreiniger aus dem gereinigten Behälter entfernt, die Flüssigkeitszufuhr über die herkömmliche Flüssigkeitseintrittsöffnung unterbrochen und der erfindungsgemäße zweite Flüssigkeitskreislauf über die zweite Flüssigkeitseintrittsöffnung an dem Flüssigkeitszuführungsteil geöffnet werden. Dieser Reinigungsvorgang des Zielstrahlreinigers erspart umfangreiche zeit- und kostenaufwendige Demontagen, das erneute Zusammenfügen des Gerätes und gewährleistet dessen schnelle wiederholte Einsatzbereitschaft. Außerdem werden Verschmutzungen von sauberen Behältern mit Resten von Reinigungsmitteln, Chemikalien Desinfektionsmitteln oder ähnlichen Substanzen, die sich während eines Reinigungsprozesses in dem Lanzenkörper und dem Lanzenkopf festgesetzt haben, vermieden.

Von weiterem Vorteil ist die zweite Variante des erfindungsgemäßen Zielstrahlreinigers, gemäß Anspruch 4, die insbesondere für die Nutzung im Niederdruckbereich geeignet ist und in der neben den Durchgangsöffnungen im feststehenden Zahnradkörper und den Auslaufschlitzen im Rotationskörper des Lanzenkopfes eine Durchgangsbohrung am Innenrohr angebracht ist, wodurch die Flüssigkeit, gemäß Anspruch 5, nicht nur über das Innenrohr zum Lanzenkopf zur Reinigung eines Behälters transportiert werden kann, sondern gleichzeitig und während dieses Reinigungsvorganges auch in den Lanzenkörper und den Lanzenkopf zu deren Selbstreinigung leitbar ist. Auch bei dieser Variante werden keine zusätzlichen Bauteile zum herkömmlichen Zielstrahlreiniger benötigt und eine aufwendige Demontage sowie ein wiederholtes Zusammenfügen des Zielstrahlreinigers vermieden. Außerdem wird der Zeitaufwand für einen separaten Selbstreinigungsvorgang eingespart.

Schließlich erhöht die Einsatzmöglichkeit des erfindungemäßen Zielstrahlreinigers bei Hoch- und Niederdruckarbeiten, die, Kundenwünschen entsprechend, angepaßt werden kann, seine Flexibilität und einfache Handhabung und gewährleistet ein hohes Sicherheitspotential hinsichtlich ungewollter Verunreinigungen.

Die Erfindung soll nachstehend anhand zweier Ausführungsbeispiele näher beschrieben werden. Die Zeichnungen zeigen dabei in
- Fig.1: einen axialen Schnitt durch den erfindungsgemäßen Zielstrahlreiniger mit separatem Flüssigkeitskreislauf und
- Fig.2: einen axialen Schnitt durch den erfindungsgemäßen Zielstrahlreiniger mit einem Flüssigkeitskreislauf, der sich während des Reinigungsprozesses in einem Behälter selbst reinigt.

Im Ausführungsbeispiel, gemäß Fig.1, ist eine, der besseren Übersichtlichkeit halber, vereinfachte Schnittdarstellung durch den erfindungsgemäßen Zielstrahlreiniger zu sehen, der über einen zweiten separaten Flüssigkeitskreislauf verfügt der vorzugsweise für die Hochdruckreinigung eines Nahrungsmitteltanks vorgesehen ist. Er umfaßt ein Flüssigkeitszuführungsteil 1 mit einem Flüssigkeitshochdruckanschluß 1.1, einer Flüssigkeitseintrittsöffnung 1.2, und eine zweite separate Flüssigkeitseintrittsöffnung 1.5, die in axialer Richtung abgewinkelt in den Lanzenkörper 2 führt, eine in der Zeichnung ebenfalls vereinfacht dargestellte, Flüssigkeitsspindel 1.3 und ein an dieser angeordnetes Kupplungsteil 1.4 zur Verbindung mit einem Getriebemotor. Ein Lanzenkörper 2 besteht aus einem Innenrohr 2.1, das als Druckrohr und Antriebsverlängerung dient und aus einem Außenrohr 2.2 welches als Stützrohr dient und in dem das Innenrohr 2.1 verläuft, wodurch die beiden Rohrwände innerhalb des Außenrohrs 2.2 einen ringförmigen axial verlaufenden Hohlraum 6 bilden. An dem Innenrohr 2.1 ist einerseits über einen ringförmigen Rotationsgrundkörper 3.1, ein weitestgehend geschlossener kugelförmiger Lanzenkopf 3 und andererseits die Flüssigkeitsspindel 1.3 angeordnet, die in dem Flüssigkeitszuführungsteil 1 lagert und mit dem Kupplungsteil 1.4 lösbar verbunden ist. An dem Außenrohr 2.2 ist einerseits ein Zahnradkörper 4 mit einem koaxial angeordneten Zahnkranz und mit vorzugsweise zwei axialen Durchgangsbohrungen 4.2 angeordnet, der mit einer Halteschraube 4.1 radial am Außenrohr 2.2 befestigt ist, wobei nur der feststehende koaxial verlaufende Zahnkranz des Zahnradkörpers 4 aus dem Außenrohr 2.2 herausragt und andererseits das Flüssigkeitszuführungsteil 1 lösbar angeordnet. Der kugelförmige geschlossene Lanzenkopf 3 ist über den ringförmigen Rotationsgrundkörper 3.1 mit einer axialen Bohrung 3.1.1 mit dem Innenrohr 2 lösbar verbunden, wobei in dem Rotationsgrundkörper 3.1 ein, vereinfacht dargestellter, koaxial gelagerter Düsenträger 3.2 mit angeformter Abdeckung 3.2.1, kreuzweisen Durchgangsöffnungen 3.2.2 und Austrittsöffnungen 3.2.3, ein auf dem Düsenträger 3.2 sitzendes, in axialer Richtung rotierendes Zahnrad 3.3 und eine Zahnradabdeckung 3.4, die mit einer Verschlußschraube 5 über den Düsenträger 3.2 miteinander verbunden sind. Dabei greift das axial rotierende Zahnrad 3.3 in den koaxial verlaufenden Zahnkranz des feststehenden Zahnradkörpers 4 im Außenrohr 2.2 ein und das Außenrohr 2.2 verschließt den Zahnkranz des Zahnradkörpers 4 und den Eingang in den Lanzenkopf 3. Beim Reinigungsvorgang des Tanks wird die Reinigungsflüssigkeit von dem Flüssigkeitszuführungsteil 1 über die Flüssigkeitseintrittsöffnung 1.2 zur Flüssigkeitsspindel 1.3 in das Innenrohr 2.1 mit Hochdruck über den feststehenden Zahnradkörper 4 und die axiale Bohrung 3.1.1 im Rotationsgrundkörper 3.1 in den Lanzenkopf 3 und über den Düsenträger 3.2 zu den Austrittsöffnungen 3.2.2 in den zu bearbeitenden Tank geführt. Nach Abschluß der Tankreinigung wird der Zielstrahlreiniger aus dem Tank entfernt. Die Flüssigkeitszufuhr zur Flüssigkeitseintrittsöffnung 1.2 unterbrochen und die zweite Flüssigkeitseintrittsöffnung 1.5 geöffnet. Die zur Reinigung des Zielstrahlreinigers vorgesehene Flüssigkeit wird jetzt in den erfindungsgemäßen zweiten Flüssigkeitskreislauf durch die in axialer Richtung abgewinkelte Flüssigkeitseintrittsöffnung 1.5 in den axial verlaufenden Hohlraum 6 zwischen dem Innenrohr 2.1 und dem Außenrohr 2.2 geleitet von dort über die axialen Öffnungen 4.2 im Zahnradkörper 4 und die Zwischenräume des Zahnkranzes in den Innenraum des Lanzenkopfes 3 gedrückt und aus vorzugsweise zwei Auslaufschlitzen 3.1.2 im ringförmigen Rotationsgrundkörper 3.1 des Lanzenkopfes 3 heraus geleitet.

Das zweite Ausführungsbeispiel, gemäß Fig.2, zeigt einen Zielstrahlreiniger der voran beschriebenen Grundkategorie, die vorzugsweise für Niederdruckarbeiten eingesetzt werden kann. Diese Ausführungsform beinhaltet nur einen Flüssigkeitskreislauf weshalb das Flüssigkeitszuführungsteil 1 nur eine Flüssigkeitseintrittsöffnung 1.2 aufweist und das Innenrohr 2.1, neben den vorzugsweise zwei axialen Bohrungen 4.2 im Zahnradkörper 4 und den ebenfalls vorzugsweise zwei Auslaufschlitzen 3.1.2 im Rotationsgrundkörper 3.1, mit einer Durchgangsbohrung 2.3 versehen ist. Bei dieser Ausführungsform wird die Reinigungsflüssigkeit über die Flüssigkeitseintrittsöffnung 1.2 des Flüssigkeitszuführungsteils 1 in das Innenrohr 2.1 und über den Zahnradkörper 4 in die axiale Bohrung 3.1.1 im Rodationsgrundkörper 3.1 in den Lanzenkopf 3 und von dort über die kreuzweise angeordneten Durchgangsöffnungen 3.2.2 in die Austrittsöffnungen 3.2.3 des Düsenkörpers 3.2 aus dem Lanzenkopf 3 zur Reinigung in den zu reinigenden Tank geleitet. Gleichzeitig und während dieses Reinigungsvorganges wird die Reinigungsflüssigkeit aus dem Innenrohr 2.1 in den ringförmigen axialen Hohlraum 6 zwischen dem Innenrohr 2.1 und dem Außenrohr 2.2 durch die axialen Öffnungen 4.2 im Zahnradkörper 4 in den Lanzenkörper 3 und von dort über die Auslaufschlitze 3.1.2 des Rotationsgrundkörpers 3.1 ebenfalls in den zu reinigenden Tank geleitet. Diese Ausführung gestattet die Reinigung eines Behälters und gleichzeitig während dieses Vorganges die Reinigung des Zielstrahlreinigers selbst.

### Aufstellung der verwendeten Bezugszeichen

- 1: Flüssigkeitszuführungsteil,
- 1.1: Flüssigkeitshochdruckanschluß,
- 1.2: Flüssigkeitseintrittsöffnung,
- 1.3: Flüssigkeitsspindel,
- 1.4: Kupplungsteil,
- 1.5: zweite Flüssigkeitseintrittsöffnung,
- 2: Lanzenkörper,
- 2.1: Innenrohr,
- 2.2: Außenrohr
- 2.3: Durchgangsbohrung im Innenrohr,
- 3: Lanzenkopf,
- 3.1: Rotationsgrundkörper,
- 3.1.1: axiale Bohrung,
- 3.1.2: Auslaufschlitze,
- 3.2: Düsenkörper,
- 3.2.1: Abdeckung,
- 3.2.2: gekreuzte Durchgangsöffnungen,
- 3.2.3: Austrittsöffnungen,
- 3.3: axial rotierendes Zahnrad,
- 3.4: Zahnradabdeckung,
- 4.: Zahnradkörper,
- 4.1: Halteschraube,
- 4.2: axiale Öffnungen,
- 5.: Verschlußschraube,
- 6.: ringförmiger Hohlraum

## Patentansprüche

1. Zielstrahlreiniger, im wesentlichen aufweisend ein Flüssigkeitszuführungsteil (1) mit einem Flüssigkeitshochdruckanschluß (1.1), einer Flüssigkeitseintrittsöffnung (1.2), Flüssigkeitsspindel (1.3) und einem an dieser angeordneten Kupplungsteil (1.4) zur Verbindung mit einem Getriebemotor, einen Lanzenkörper (2) mit einem Innenrohr (2.1) als Druckrohr und Antriebsverlängerung und mit einem Außenrohr (2.2) als Stützrohr, wobei an dem Innenrohr (2.1) einerseits ein kugelförmiger Lanzenkopf (3) als geschlossener Düsenkörper und andererseits die Flüssigkeitsspindel (1.3) angeordnet ist und an dem Außenrohr (2.2) stirnseitig einerseits ein koaxial angeordneter feststehenden Zahnradkörper (4) mit einer Halteschraube (4.1) am Außenrohr (2.2) befestigt ist und andererseits das Flüssigkeitszufiihrungsteil (1) lösbar angeordnet ist und der kugelförmige geschlossene Lanzenkopf (3) über einen ringförmigen Rotationsgrundkörper (3.1) mit einer axialen Bohrung (3.1.1) mit dem Innenrohr (2) lösbar verbunden ist, in dem Rotationsgrundkörper (3.1) ein koaxial gelagerter Düsenträger (3.2) mit angeformter Abdeckung (3.2.1) kreuzweise angeordneten Durchgangsöffnungen (3.2.2) und Austrittsöffnungen (3.2.3), ein axial rotierendes Zahnrad (3.3) und eine Zahnradabdeckung (3.4), die mit einer Verschlußschraube (5) miteinander verbunden sind, angeordnet sind, wobei das axial rotierende Zahnrad (3.3) in den feststehenden Zahnradkörper (4) des Außenrohrs (2.2) eingreift, das Außenrohr (2.2) den Zahnradkörper (4) und den Eingang in den Lanzenkopf (3) verschließt und die Flüssigkeit von dem Flüssigkeitszuführungsteil (1) über die Flüssigkeitsspindel (1.3) in das Innenrohr (2.1) mit Hochdruck über den feststehenden Zahnradkörpers (4) in den Lanzenkopf (3) und über den Düsenträger (3.2) zu den Austrittsöffnungen (3.2.2) in den zu bearbeitenden Behälter geführt wird, **dadurch gekennzeichnet,**
**daß** der Zielstrahlreiniger mit einem zweiten Flüssigkeitskreislauf ausgestattet ist, der separat innerhalb des Lanzenkörpers (2) und des kugelförmig geschlossenen Lanzenkopfes (3) geführt ist, wodurch der innere Lanzenkörper (2) und der kugelförmig geschlossene Lanzenkopf (3) des Zielstrahlreinigers nach seiner Benutzung oder gleichzeitig während der Reinigung eines Behälters ohne Demontage zu reinigen ist.

2. Zielstrahlreiniger, nach Anspruch 1, **dadurch gekennzeichnet, daß** der zweite separate Flüssigkeitskreislauf aus einer zweiten axial abgewinkelten Flüssigkeitseintrittsöffnung (1.5) in dem Flüssigkeitszuführungsteil (1), einem axialen ringförmigen Hohlraum (6) zwischen der äußeren Rohrwand des Innenrohrs (2.1) und der inneren Rohrwand des Außenrohrs (2.2) des Lanzenkörpers (2), mindestens einer axialen Öffnung (4.2) in dem feststehenden Zahnradkörper (4) und mindestens einem Auslaufschlitz (3.1.2) im Rotationsgrundkörper (3.1) gebildet ist.

3. Zielstrahlreiniger, nach Anspruch 1, **dadurch gekennzeichnet, daß** die Flüssigkeit von der zweiten Flüssigkeitseintrittsöffnung (1.5) des Flüssigkeitszuführungsteils (1) in den ringförmigen Hohlraum (6) zwischen der äußeren Rohrwand des Innenrohrs (2.1) und der inneren Rohrwand des Außenrohrs (2.2) des Lanzenkörpers (2) über die axiale Öffnung (4.2) in dem feststehenden Zahnradkörper (4) in den kugelförmigen Lanzenkopf (3) und über mindestens einen im Rotationsgrundkörper (3.1) angeordneten Auslaufschlitz (3.1.1) aus dem Zielstrahlreiniger heraus zu leiten ist.

4. Zielstrahlreiniger, nach Anspruch 2, **dadurch gekennzeichnet, daß** der Zielstrahlreiniger in einer zweiten Variante einen Flüssigkeitskreislauf aufweist, der aus dem herkömmlichen Flüssigkeitszuführungsteil (1) mit dem Flüssigkeitshochdruckanschluß (1.1), der Flüssigkeitseintrittsöffnung (1.2) und der Flüssigkeitsspindel (1.3), einer Durchgangsbohrung (2.3) in der Wand des Innenrohrs (2.1), der axialen Öffnung (4.2) in dem feststehenden Zahnradkörper (4) und den Auslaufschlitzen (3.1.1) im Rotationsgrundkörper (3.1) gebildet ist, wobei gleichzeitig während der Reinigung eines Behälters der Innenraum des Lanzenkörpers (2) und des kugelförmigen geschlossenen Lanzenkopfes (3) des Zielstrahlreinigers zu reinigen ist.

5. Zielstrahlreiniger, nach Anspruch 4, **dadurch gekennzeichnet, daß** die Flüssigkeit von der Flüssigkeitseintrittsöffnung (1.2) des Flüssigkeitszuführungsteils (1) in das Innenrohr (2.1) über die Durchgangsbohrung (2.3) in der Wand des Innenrohrs (2.1) in den ringförmigen Hohlraum (6) zwischen der äußeren Rohrwand des Innenrohrs (2.1) und der inneren Rohrwand des Außenrohrs (2.2) des Lanzenkörpers (2) über die axiale Öffnung (4.2) in dem feststehenden Zahnradkörper (4) in den kugelförmigen Lanzenkopf (3) zu befördern und über den Düsenträger (3.2) zu den Austrittsöffnungen (3.2.2) des Düsenträgers (3.2) und über den im Rotationsgrundkörper (3.1) angeordneten Auslaufschlitz (3.1.1) aus dem Zielstrahlreiniger herauszuleiten ist.

## Claims

1. Jet cleaner, essentially featuring a liquid supply unit (1) with a liquid high-pressure connection (1.1), a liquid entrance opening (1.2), a liquid spindle (1.3) and, arranged on this, a coupling unit (1.4) for connection to a gear motor, a lance body (2) with an inner tube (2.1) as a pressure tube and drive extension, and an outer tube (2.2) as a support tube, whereby one side of the inner tube (2.1) features a spherical lance head (3) as a closed nozzle body and the other side accommodates the liquid spindle (1.3), while on one frontal side of the outer tube (2.2), a coaxially arranged stationary gear body (4) is attached to the outer tube (2.2) via a retaining screw (4.1), and on the other side the liquid supply unit (1) is detachably arranged, and the spherical closed lance head (3) is detachably connected to the inner tube (2) via a circular rotating base body (3.1) with an axial borehole (3.1.1), while in the rotating base body (3.1) are arranged a coaxially situated nozzle carrier (3.2) with an integrally formed covering (3.2.1), crosswise oriented through openings (3.2.2) and exit openings (3.2.3), an axially rotating gear (3.3) and a gear cover (3.4), which are connected together via a locking screw (5), whereby the axially rotating gear (3.3) engages with the stationary gear body (4) of the outer tube (2.2), the outer tube (2.2) seals the gear body (4) and the entrance into the lance head (3), and the liquid from the liquid supply unit (1) is routed into the inner tube (2.1) via the liquid spindle (1.3), into the lance head (3) with high pressure via the stationary gear body (4), and to the exit openings (3.2.2) and into the receptacle to be processed via the nozzle carrier (3.2), **characterized in that**
the jet cleaner is equipped with a second liquid circuit that is routed separately within the lance body (2) and the spherical closed lance head (3), whereby the inner lance body (2) and the spherical closed lance head (3) of the jet cleaner can be cleaned following its use or simultaneously during the cleaning of a receptacle without the need for disassembly.

2. Jet cleaner according to claim 1, **characterized in that** the second separate liquid circuit consists of a second axially angled liquid entrance opening (1.5) in the liquid supply unit (1), an axial circular cavity (6) between the outer wall of the inner tube (2.1) and the inner wall of the outer tube (2.2) of the lance body (2), at least one axial opening (4.2) in the stationary gear body (4) and at least one outlet slit (3.1.2) in the rotating base body (3.1).

3. Jet cleaner according to claim 1, **characterized in that** the liquid from the second liquid entrance opening (1.5) of the liquid supply unit (1) is to be routed into the circular cavity (6) between the outer wall of the inner tube (2.1) and the inner wall of the outer tube (2.2) of the lance body (2) via the axial opening (4.2) in the stationary gear body (4), and into the spherical lance head (3) and out of the jet cleaner through at least one outlet slit (3.1.1) arranged in the rotating base body (3.1).

4. Jet cleaner according to claim 2, **characterized in that** a second version of the jet cleaner features a liquid circuit consisting of the usual liquid supply unit (1) with the liquid high-pressure connection (1.1), the liquid entrance opening (1.2) and the liquid spindle (1.3), a through-hole (2.3) in the wall of the inner tube (2.1), the axial opening (4.2) in the stationary gear body (4), and the outlets slits (3.1.1) in the rotating base body (3.1), whereby the interior of the lance body (2) and the spherical closed lance head (3) of the jet cleaner are to be cleaned simultaneously during the cleaning of a receptacle.

5. Jet cleaner according to claim 4, **characterized in that** the liquid from the liquid entrance opening (1.2) of the liquid supply unit (1) is to be transported into the inner tube (2.1) via the through-hole (2.3) in the wall of the inner tube (2.1) and into the circular cavity (6) between the outer wall of the inner tube (2.1) and the inner wall of the outer tube (2.2) of the lance body (2) via the axial opening (4.2) in the stationary gear body (4) and into the spherical lance head (3), and then is to be routed via the nozzle carrier (3.2) to the exit openings (3.2.2) of the nozzle carrier (3.2), and out of the jet cleaner via the outlet slits (3.1.1) arranged in the rotating base body (3.1).

## Revendications

1. Nettoyeur à jet ciblé comprenant pour l'essentiel une partie d'admission de liquide (1) ayant un raccord haute pression de liquide (1.1), une ouverture d'entrée de liquide (1.2), une vis de déplacement de liquide (1.3) ainsi qu'une partie de couplage (1.4) agencée sur celle-ci et destinée à réaliser une liaison à un moto-réducteur, un corps de lance (2) ayant un tube intérieur (2.1) en tant que tube de pression et rallonge de l'entraînement ainsi qu'un tube extérieur (2.2) en tant que tube de soutien, sur ledit tube intérieur (2.1) étant disposées, d'un côté, une tête sphérique de lance (3) en tant que corps fermé de buse et, de l'autre côté, ladite vis de déplacement de liquide (1.3), et sur ledit tube extérieur (2.2), d'un côté, un corps formant roue dentée stationnaire (4) disposé de façon coaxiale étant fixé sur la face frontale par le biais d'une vis de maintien (4.1) et, de l'autre côté, ladite partie d'admission de liquide (1) étant disposée de façon amovible, et ladite tête de lance (3) sphérique fermée étant reliée de façon amovible au tube intérieur (2.1) par l'intermédiaire d'un corps annulaire de base de révolution (3.1) ayant un trou axial (3.1.1), dans ledit corps de base de révolution (3.1.) étant disposés un support de buse (3.2) logé de façon coaxiale et ayant un recouvrement (3.2.1) formé sur celui-ci, des ouvertures de passage (3.2.2) disposées en croix et des ouvertures de sortie (3.2.3), une roue dentée en rotation axiale (3.2) ainsi qu'un recouvrement de roue dentée (3.4) qui sont reliés entre eux par une vis de fermeture (5), ladite roue dentée en rotation axiale (3.3) s'engageant dans ledit corps formant roue dentée stationnaire (4) du tube extérieur (2.2), ledit tube extérieur (2.2) fermant ledit corps formant roue dentée (4) et l'entrée dans ladite tête de lance (3), et le liquide étant mené depuis ladite partie d'admission de liquide (1), via ladite vis de déplacement de liquide (1.3) dans ledit tube intérieur (2.1), avec haute pression via ledit corps formant roue dentée stationnaire (4), dans ladite tête de lance (3) et via ledit support de buse (3.2) vers les ouvertures de sortie (3.2.2) dans le réservoir à traiter,
**caractérisé par le fait que** ledit nettoyeur à jet ciblé est équipé d'un deuxième cycle de liquide qui est réalisé séparément à l'intérieur du corps de lance (2) et de la tête de lance (3) sphérique fermée ce par quoi ledit corps intérieur de lance (2) et ladite tête de lance (3) sphérique fermée du nettoyeur à jet ciblé sont nettoyés sans démontage après l'utilisation de ce dernier ou simultanément durant le nettoyage d'un réservoir.

2. Nettoyeur à jet ciblé selon la revendication 1, **caractérisé par le fait que** ledit deuxième cycle séparé de liquide est constitué par une deuxième ouverture d'entrée de liquide (1.5) coudée axialement réalisée dans ladite partie d'admission de liquide (1), par un creux axial annulaire (6) situé entre la paroi extérieure du tube intérieur (2.1) et la paroi intérieure du tube extérieur (2.2) du corps de lance (2), par au moins une ouverture axiale (4.2) réalisée dans ledit corps formant roue dentée stationnaire (4) ainsi que par au moins une fente de décharge (3.1.2) réalisée dans ledit corps de base de révolution (3.1).

3. Nettoyeur à jet ciblé selon la revendication 1, **caractérisé par le fait que** le liquide est mené depuis ladite deuxième ouverture d'entrée de liquide (1.5) de la partie d'admission de liquide (1) dans ledit creux annulaire (6) situé entre la paroi extérieure du tube intérieur (2.1) et la paroi intérieure du tube extérieur (2.1) du corps de lance (2), via ladite ouverture axiale (4.2) réalisée dans ledit corps formant roue dentée stationnaire (4), dans ladite tête sphérique de lance (3) et, via au moins une fente de décharge (3.1.1) disposée dans le corps de base de révolution (3.1), hors du nettoyeur à jet ciblé.

4. Nettoyeur à jet ciblé selon la revendication 2, **caractérisé par le fait que**, dans une deuxième variante, le nettoyeur à jet ciblé comprend un cycle de liquide qui est constitué par ladite partie classique d'admission de liquide (1) ayant le raccord haute pression de liquide (1.1), ladite ouverture d'entrée de liquide (1.2) et ladite vis de déplacement de liquide (1.3), par un trou de passage (2.3) réalisé dans la paroi du tube intérieur (2.1), par l'ouverture axiale (4.2) réalisée dans ledit corps formant roue dentée stationnaire (4) et par les fentes de décharge (3.1.1) réalisées dans le corps de base de révolution (3.1), l'intérieur du corps de lance (2) et de ladite tête de lance (3) sphérique fermée du nettoyeur à jet ciblé étant nettoyé simultanément durant le nettoyage d'un réservoir.

5. Nettoyeur à jet ciblé selon la revendication 4, **caractérisé par le fait que** le liquide est transporté depuis ladite ouverture d'entrée de liquide (1.2) de la partie d'admission de liquide (1) dans ledit tube intérieur (2.1), via ledit trou de passage (2.3) réalisé dans la paroi du tube intérieur (2.1) dans ledit espace annulaire (6) situé entre la paroi extérieure du tube intérieur (2.1) et la paroi intérieure du tube extérieur (2.2) du corps de lance (2), via ladite ouverture axiale (4.2) disposée dans ledit corps formant roue dentée stationnaire (4), dans la tête sphérique de lance (3), et est mené via ledit support de buse (3.2), vers les ouvertures de sortie (3.2.2) du support de buse (3.2) et via ladite fente de décharge (3.1.1) disposée dans ledit corps de base de révolution (3.1), hors du nettoyeur à jet ciblé.
